# FASCICULE DE BREVET EUROPEEN

(11) **EP 2 751 623 B1**
(45) Date de publication et mention de la délivrance du brevet: **01.05.2019**
(21) Numéro de dépôt: 12735626.9
(22) Date de dépôt: 13.06.2012
(51) Int. Cl.: G04B 27/02, G04B 19/253, G04B 19/02

(54) **MECANISME D'ENTRAINEMANT D'UN INDICATEUR**
ANTRIEBSMECHANISMUS EINES ANZEIGERS
MECHANISM FOR DRIVING AN INDICATOR FOR A TIMEPIECE

(30) Priorité: 30.08.2011 EP 11007040
(43) Date de publication de la demande: 09.07.2014
(73) Titulaire: Breitling AG, 2540 Grenchen (CH)
(72) Inventeur: GABATHULER, Jacques, CH-1224 Chêne-Bougerie (CH); NGUYEN, Trung Thanh, CH-1233 Bernex (CH); NICOLLIN, Serge, CH-1202 Genève (CH); ZUFFEREY, Florent, CH-1218 Le Grand-saconnex (CH)
(74) Mandataire: Micheli & Cie SA
(86) Numéro de dépôt international: PCT/IB2012/001227
(87) Numéro de publication internationale: WO 2013/030636

(56) Documents cités:
- EP-A1- 0 606 576
- WO-A2-2007/020289
- DE-A1- 19 852 347

## Description

La présente invention concerne un mécanisme d'entraînement d'un indicateur pour une pièce d'horlogerie. L'indicateur est par exemple un indicateur de quantième, de jour de la semaine ou de mois dans un affichage de calendrier, et peut se présenter sous la forme d'une aiguille ou d'un disque.

Plus particulièrement, la présente invention concerne un mécanisme d'entraînement d'un indicateur dans lequel un mobile d'entraînement de l'indicateur, tel qu'une étoile solidaire de l'indicateur, est actionné par un bec d'une bascule commandée par une came. Des exemples de tel mécanisme sont décrits dans le brevet CH 702.137 (pour un compteur instantané) et dans le brevet EP 1.115.041 (pour un correcteur rapide de quantième).

Dans ce genre de mécanisme, la bascule commandée par la came effectue un mouvement rotatif de va-et-vient qui fait entrer et sortir son bec de la denture du mobile d'entraînement. Lors de son dégagement de la denture du mobile d'entraînement le bec touche une dent de ce dernier, ce qui oblige soit à rendre le bec rétractable pour éviter un blocage, comme dans le brevet CH 702.137, soit à accepter que le dégagement du bec entraîne un recul momentané du mobile d'entraînement, comme dans le brevet EP 1.115.041, recul qui est ensuite rattrapé par le sautoir de positionnement du mobile d'entraînement. Dans le premier cas, un risque existe que lors d'un saut instantané du mobile d'entraînement provoqué par la bascule, le mobile d'entraînement continue son déplacement sous l'effet de son inertie en faisant décliqueter le bec rétractable, faussant ainsi l'affichage. Dans le deuxième cas, le recul momentané du mobile nuit à l'esthétique de l'affichage.

On connaît également par le brevet CH 54.709 un mécanisme d'actionnement d'une roue dentée, telle qu'une roue de compteur de chronographe, comprenant une première bascule commandée par une came limaçon. La première bascule porte un cliquet terminé par un bec d'actionnement de la roue dentée ainsi que des goupilles. Les goupilles guident un premier bras d'une deuxième bascule, pour commander cette dernière. Lors du soulèvement progressif de la première bascule par la came, le bec du cliquet sort de la denture de la roue dentée sans toucher ladite roue dentée. Vers la fin de ce soulèvement, un deuxième bras, élastique, de la deuxième bascule presse le cliquet pour le faire pivoter autour de son pivot porté par la première bascule et faire rentrer le bec dans la denture de la roue dentée. Lors du saut de la première bascule de la partie haute à la partie basse de la came, le bec déplace d'un pas la roue dentée. Ainsi, dans ce mécanisme, le bec du cliquet décrit cycliquement une courbe fermée dont la forme permet au bec de sortir de la denture de la roue dentée sans toucher celle-ci. Ce mécanisme ne présente donc pas les inconvénients mentionnés ci-dessus en relation avec les documents CH 702.137 et EP 1.115.041. En revanche, il présente un autre inconvénient : lors de l'actionnement de la roue dentée par le cliquet, c'est-à-dire pendant le saut instantané, le cliquet n'est plus soumis à l'action du bras élastique de la deuxième bascule et n'est donc maintenu dans la denture de la roue dentée que par l'angle de tirage, déterminé par la forme du bec et des dents de la roue dentée. Ceci entraîne un risque que le bec se désengage de la denture de la roue dentée, notamment en cas de choc. EP 0 606 576 décrit un mécanisme d'entraînement pour un calendrier ayant deux bascules (8, 40) entraînées chacune par une came (5, 43). Chaque bascule comprend un bec (15, 18, 47) afin de coopérer avec un mobile (20, 49). Chaque bascule est en mouvement autour d'un pivot (9, 41) et des moyens élastiques (12, 42) permettent de maintenir le contact entre les bascules et les cames.

La présente invention vise à remédier aux inconvénients susmentionnés et propose à cette fin un mécanisme d'entraînement d'un indicateur pour une pièce d'horlogerie, comprenant :
- un mobile d'entraînement de l'indicateur,
- une première bascule montée autour d'un premier pivot et comprenant un bec destiné à coopérer avec une denture du mobile pour déplacer le mobile,
- une première came agencée pour faire tourner la première bascule autour du premier pivot,
- une deuxième bascule montée autour d'un deuxième pivot et de laquelle est solidaire le premier pivot,
- une deuxième came agencée pour faire tourner la deuxième bascule autour du deuxième pivot, et
- des moyens élastiques pour maintenir la coopération entre les bascules et les cames,
les bascules et les cames étant agencées pour que le bec de la première bascule décrive cycliquement une courbe fermée, chaque cycle comprenant un premier mouvement pendant lequel le bec sort de la denture du mobile sans modifier la position angulaire dudit mobile et un deuxième mouvement pendant lequel le bec rentre dans la denture du mobile pour déplacer ledit mobile.

L'usage des deux cames et de la deuxième bascule permet ainsi à la première bascule de sortir de la denture du mobile sans le toucher et de rentrer dans ladite denture en faisant avancer le mobile. Le bec n'a donc pas besoin d'être rétractable ; il peut être rigidement lié avec le reste de la première bascule, ce qui notamment empêchera le mobile de continuer son déplacement sous l'effet de son inertie juste après son actionnement par la première bascule dans le cas où le déplacement du mobile est à sauts instantanés. Les moyens élastiques peuvent en effet maintenir le bec dans la denture du mobile avec une force suffisante pour bloquer le mobile après son actionnement, contrairement aux moyens élastiques des becs rétractables de l'état de la technique qui doivent être suffisamment faibles pour permettre la rétraction du bec lors de sa sortie de la denture du mobile. De plus, dans la présente invention, les moyens élastiques maintiennent le bec dans la denture du mobile pendant l'actionnement de ce dernier, évitant ainsi les risques de désengagement accidentel du bec de la denture du mobile.

De préférence, les première et deuxième cames sont coaxiales.

Le mécanisme selon l'invention peut comprendre en outre une troisième bascule montée autour d'un troisième pivot et agencée pour que la première bascule soit entraînée par la première came par l'intermédiaire de cette troisième bascule.

Un dispositif peut être prévu pour faire automatiquement sortir le bec de la denture du mobile avant une correction de la position dudit mobile.

Ce dispositif est actionnable par exemple par un déplacement d'une tige de remontoir dans une position axiale prédéterminée.

Ce dispositif peut comprendre des moyens pour éloigner la deuxième bascule de la deuxième came, cet éloignement causant un déplacement de la première bascule faisant sortir le bec de la denture du mobile.

La présente invention concerne également un mécanisme de calendrier comprenant un mécanisme tel que défini ci-dessus.

La présente invention concerne enfin une pièce d'horlogerie comprenant un mécanisme tel que défini ci-dessus.

D'autres caractéristiques et avantages de la présente invention apparaîtront à la lecture de la description détaillée suivante faite en référence aux dessins annexés dans lesquels :
- la figure 1 montre un mécanisme de calendrier selon un premier mode de réalisation de l'invention ; sur cette figure trois bascules sont dessinées avec des traits d'épaisseurs différentes et deux cames sont dessinées avec des traits d'épaisseurs différentes pour permettre au lecteur de mieux les distinguer ;
- la figure 2 montre une séquence d'états du mécanisme de calendrier selon le premier mode de réalisation lors d'une rotation des indicateurs horaires de la pièce d'horlogerie d'un nombre de tours correspondant à 24 heures d'affichage horaire dans le sens horaire ;
- la figure 3 montre une séquence d'états du mécanisme de calendrier selon le premier mode de réalisation lors d'une rotation des indicateurs horaires de la pièce d'horlogerie d'un nombre de tours correspondant à 24 heures d'affichage horaire dans le sens anti-horaire ;
- la figure 4 montre un mécanisme de calendrier selon un deuxième mode de réalisation de l'invention ;
- la figure 5 montre une séquence d'états du mécanisme de calendrier selon le deuxième mode de réalisation lors d'une rotation des indicateurs horaires de la pièce d'horlogerie d'un nombre de tours correspondant à 24 heures d'affichage horaire dans le sens horaire ;
- la figure 6 montre une séquence d'états du mécanisme de calendrier selon le deuxième mode de réalisation lors d'une rotation des indicateurs horaires de la pièce d'horlogerie d'un nombre de tours correspondant à 24 heures d'affichage horaire dans le sens anti-horaire ;
- la figure 7 montre une partie d'un dispositif de correction inclus dans le mécanisme de calendrier selon l'invention ;
- la figure 8 montre une autre partie du dispositif de correction ; et
- la figure 9 montre une partie d'affichage des mois du mécanisme de calendrier selon l'invention.

Dans le cadre de la présente invention, on entend par «calendrier» notamment l'indication du quantième et/ou du jour de la semaine et/ou du mois.

En référence à la figure 1, un mécanisme de calendrier selon un premier mode de réalisation de l'invention, pour une pièce d'horlogerie telle qu'une montre-bracelet, comprend une roue de calendrier 1 entraînée, de manière classique, par le rouage de finissage de la pièce d'horlogerie pendant le fonctionnement normal de cette dernière. La roue de calendrier 1 tourne ainsi à raison d'un tour par 24 heures dans le sens indiqué par la flèche S1. Lors d'une mise à l'heure de la pièce d'horlogerie, la roue de calendrier 1 est entraînée par le rouage de mise à l'heure dans un sens ou dans l'autre.

Deux cames, à savoir une came de calendrier 2 et une came d'isolation 3, sont coaxiales à la roue de calendrier 1. Une goupille excentrique 4 chassée dans la came de calendrier 2 est engagée dans une ouverture en arc de cercle 5 de la roue de calendrier 1 comprenant une première extrémité 6 et une deuxième extrémité 7. La goupille 4 et l'ouverture 5 définissent une plage de rotation de la came de calendrier 2 par rapport à la roue de calendrier 1. La came d'isolation 3 est, elle, solidaire de la roue de calendrier 1. Chacune des cames 2, 3 comprend une partie d'armage 2a, 3a, de rayon croissant, entre une partie basse 2b, 3b et un sommet 2c, 3c et une partie de chute 2d, 3d, plus courte, entre le sommet 2c, 3c et la partie basse 2b, 3b. Dans l'exemple illustré, la partie basse 2b de la came de calendrier 2 définit un creux et sa partie de chute 2d est convexe et de pente positive. La partie de chute 3d de la came d'isolation 3 est sensiblement droite et de pente positive.

Une bascule de came 8 montée autour d'un pivot 9 est appliquée une partie du temps contre la came de calendrier 2 par un ressort 10. Une bascule d'isolation 11 montée autour d'un pivot 12 est appliquée contre la came d'isolation 3 par un ressort 13. Les pivots 9, 12 sont montés sur une pièce fixe du mouvement de la pièce d'horlogerie, telle que la platine ou un pont. Le contact entre les bascules 8, 11 et les cames 2, 3 s'effectue de préférence par l'intermédiaire de galets 14, 15 montés respectivement sur les bascules 8, 11 et qui roulent sur les cames 2, 3. En variante, toutefois, des becs des bascules 8, 11 pourraient coopérer directement avec les cames 2, 3.

Une bascule de calendrier ou « bascule d'actionnement » 16 est montée autour d'un pivot 17 porté par la bascule d'isolation 11 et comporte une ouverture oblongue en U 18 qui reçoit une goupille 19 portée par la bascule de came 8. Ainsi, la bascule de calendrier 16 est commandée à la fois par la bascule de came 8, donc par la came de calendrier 2, et par la bascule d'isolation 11, donc par la came d'isolation 3. La bascule de calendrier 16 comporte des becs 20, 21 qui coopèrent avec respectivement une étoile de quantième 22 et une étoile des jours 23. Des indicateurs tels que des aiguilles ou disques sont solidaires des étoiles 22, 23 respectivement et indiquent à l'utilisateur le quantième du mois et le jour de la semaine en coopération avec des graduations ou des guichets d'un cadran de la pièce d'horlogerie.

Les figures 2(a) à 2(g) montrent différentes configurations successives du mécanisme de calendrier selon ce premier mode de réalisation de l'invention pendant le fonctionnement normal de la pièce d'horlogerie ou pendant une mise à l'heure en avant, c'est-à-dire dans le sens horaire des indicateurs horaires de la pièce d'horlogerie, où la roue de calendrier 1 et avec elle la came d'isolation 3 tournent dans le sens S1. La figure 2(a), comme la figure 1, illustre la configuration du mécanisme de calendrier juste après minuit : la bascule de calendrier 16 est en appui contre une goupille de butée 24, les becs 20, 21 de la bascule de calendrier 16 sont dans la denture des étoiles 22, 23 respectivement, la bascule de came 8 est hors de contact de la came de calendrier 2 car retenue contre l'action du ressort 10 par la bascule de calendrier 16 qui coopère avec la goupille 19, la bascule d'isolation 11 est appliquée contre la partie basse 3b de la came d'isolation 3 et la goupille 4 est éloignée des extrémités de l'ouverture oblongue 5, en particulier de la première extrémité 6. A partir de cette configuration, la coopération entre la partie d'armage 3a de la came d'isolation 3 et la bascule d'isolation 11 fait se soulever la bascule d'isolation 11 contre l'action du ressort 13, ce qui soulève la bascule de calendrier 16 dont le pivot 17 est porté par la bascule d'isolation 11 (figure 2(b)). Les becs 20, 21 de la bascule de calendrier 16 commencent ainsi à sortir des dentures des étoiles 22, 23 sans toucher aucune dent de ces dentures et donc sans modifier la position angulaire desdites étoiles. La came de calendrier 2 reste immobile jusqu'à ce que la première extrémité 6 de l'ouverture oblongue 5 rejoigne la goupille 4, rendant la came de calendrier 2 solidaire de la roue de calendrier 1 et de la came d'isolation 3 (figure 2(c)). Puis la bascule de came 8 entre en contact avec la partie d'armage 2a de la came de calendrier 2 et est soulevée par elle (figures 2(d) et 2(e)), et la bascule de calendrier 16, dont les becs 20, 21 sont maintenant complètement sortis des dentures des étoiles 22, 23, continue à s'éloigner des étoiles 22, 23. La bascule de calendrier 16, qui depuis le début du mouvement était guidée par la goupille de butée 24 (figures 2(a) à 2(d)), s'éloigne de cette dernière (figure 2(e)). Vers la fin d'un tour de la roue de quantième 1, c'est-à-dire un peu avant minuit, la bascule d'isolation 11 passe du sommet 3c à la partie basse 3b de la came d'isolation 3 (figure 2(f)), ce qui rapproche la bascule de calendrier 16 des étoiles 22, 23. Puis, à minuit, c'est la bascule de came 8 qui passe le sommet 2c de la came de calendrier 2, la fait tourner brusquement sous l'action du ressort 10 (ce qui est rendu possible par la coopération entre la goupille 4 et l'ouverture oblongue 5) et, en chutant, entraîne la bascule de calendrier 16 dont les becs 20, 21 rentrent dans les dentures des étoiles 22, 23 en faisant tourner les étoiles 22, 23 d'un pas (figure 2(g)). Uniquement pour la compréhension des dessins, une dent 25, 26 de chacune des étoiles 22, 23 a été mise en évidence pour montrer que la position des étoiles 22, 23 a changé à la figure 2(g) par rapport aux figures 2(a) à 2(f). Les cames 2, 3 et les bascules 8, 11, 16 retrouvent à la figure 2(g) leur position de la figure 2(a).

Les figures 3(a) à 3(h) montrent différentes configurations successives du mécanisme de calendrier selon ce premier mode de réalisation de l'invention pendant une mise à l'heure en arrière, c'est-à-dire dans le sens anti-horaire des indicateurs de l'affichage horaire, où la roue de calendrier 1 et avec elle la came d'isolation 3 tournent dans un sens S2 opposé au sens S1. La figure 3(a), comme la figure 1, illustre la configuration du mécanisme de calendrier juste après minuit : la bascule de calendrier 16 est en appui contre la goupille de butée 24, les becs 20, 21 de la bascule de calendrier 16 sont dans la denture des étoiles 22, 23 respectivement, la bascule de came 8 est hors de contact de la came de calendrier 2 car retenue contre l'action du ressort 10 par la bascule de calendrier 16 qui coopère avec la goupille 19, la bascule d'isolation 11 est appliquée contre la partie basse 3b de la came d'isolation 3 et la goupille 4 est éloignée des extrémités de l'ouverture oblongue 5, en particulier de la deuxième extrémité 7. La bascule d'isolation 11 est soulevée de la partie basse 3b au sommet 3c de la came d'isolation 3 par la partie de chute 3d (figure 3(b)), ce qui fait sortir les becs 20, 21 de la bascule de calendrier 16 des dentures des étoiles 22, 23 sans toucher aucune dent de ces dentures et donc sans modifier la position angulaire des étoiles 22, 23, puis commence à descendre le long de la partie 3a de la came d'isolation 3. La came de calendrier 2 reste fixe jusqu'à ce que la deuxième extrémité 7 de l'ouverture oblongue 5 rejoigne la goupille 4, rendant alors la came de calendrier 2 solidaire de la roue de calendrier 1 (figure 3(c)). Puis la bascule de came 8 entre en contact avec la partie de chute 2d de la came de calendrier 2 et est soulevée par elle (figures 3(d) et 3(e)). La bascule de calendrier 16, qui depuis le début du mouvement était guidée par la goupille de butée 24 (figures 3(a) à 3(d)), s'éloigne de cette dernière (figure 3(e)). Lorsque la bascule de came 8 atteint le sommet 2c de la came de calendrier 2 (figure 3(e)), la bascule de calendrier 16 est encore plus éloignée des étoiles 22, 23. La bascule de came 8 fait alors tourner rapidement la came de calendrier 2 dans le sens S2 par son appui sur la partie 2a de la came 2 (figure 3(f)). Ce mouvement rapproche la bascule de calendrier 16 des étoiles 22, 23 par la coopération entre la goupille 19 et l'ouverture oblongue en U 18. La bascule de came 8 et la bascule d'isolation 11 continuent leur descente le long de la came de calendrier 2 et de la came d'isolation 3 respectivement (figure 3(g)) jusqu'à se retrouver dans la position décrite en relation avec la figure 3(a) où la bascule de came 8 est hors de contact avec la came de calendrier 2 et la bascule d'isolation 11 est sur la partie basse 3b de la came d'isolation 3 (figure 3(h)). Les becs 20, 21 de la bascule de calendrier 16 rentrent dans les dentures respectives des étoiles 22, 23 sans les entraîner, c'est-à-dire reprennent leur position de la figure 3(a) sans modifier la position angulaire des étoiles 22, 23.

Ainsi, sur chaque période de 24 heures, de minuit à minuit, pendant le fonctionnement normal de la pièce d'horlogerie ou pendant une mise à l'heure en avant, la bascule de calendrier 16 effectue un mouvement aller qui fait sortir ses becs 20, 21 des dentures des étoiles 22, 23 sans toucher aucune dent de ces dentures et donc sans modifier la position angulaire desdites étoiles, puis un mouvement retour qui fait rentrer ses becs 20, 21 dans les dentures des étoiles 22, 23 en faisant avancer d'un pas lesdites étoiles. Sur chaque période de 24 heures, de minuit à minuit mais dans le sens inverse, pendant une mise à l'heure en arrière, la bascule de calendrier 16 effectue un mouvement aller qui fait sortir ses becs 20, 21 des dentures des étoiles 22, 23 sans toucher aucune dent de ces dentures et donc sans modifier la position angulaire desdites étoiles, puis un mouvement retour qui fait rentrer ses becs 20, 21 dans les dentures des étoiles 22, 23 sans modifier la position angulaire de ces dernières et donc sans faire apparaître de changement dans l'affichage du calendrier.

L'utilisateur peut donc mettre à l'heure en arrière la pièce d'horlogerie à tout moment, sans que le passage par minuit en sens inverse ne fasse avancer les indicateurs de l'affichage de calendrier. Ceci est rendu possible par le fait que, grâce à l'ouverture oblongue 5, les deux cames 2, 3 ont des positions angulaires relatives qui diffèrent selon le sens de rotation de la roue de calendrier 1 (cf. figure 3(c) comparée à la figure 2(c)) et que, par conséquent, le mouvement de la bascule de calendrier 16 diffère selon le sens de rotation de la roue de calendrier 1. Une caractéristique importante de la présente invention est que compte tenu de la trajectoire suivie par les becs 20, 21 de la bascule de calendrier 16 ceux-ci n'ont pas besoin d'être pivotants, ils peuvent être rigides comme représenté. L'avantage d'avoir des becs rigides est qu'ils empêchent les étoiles 22, 23 d'avancer de plus d'un pas sous l'effet de leur inertie au moment des changements de date.

La figure 4 montre un mécanisme de calendrier selon un deuxième mode de réalisation de l'invention. Le mécanisme de calendrier selon ce deuxième mode de réalisation diffère de celui selon le premier mode de réalisation en ce que la bascule de came 8 est supprimée et en ce que la bascule de calendrier, désignée par le repère 16', coopère avec la came de calendrier 2' à la place de la bascule de came 8, présente à cet effet un galet 14' ou un bec et est directement soumise à l'action d'un ressort de rappel 10'. Bien que non représenté à la figure 4, un ressort de rappel pourrait également agir sur la bascule d'isolation 11'. Les formes respectives de la came de calendrier 2', de la came d'isolation 3', de la bascule de calendrier 16' et de la bascule d'isolation 11' qui porte le pivot de la bascule de calendrier 16' et coopère avec la came d'isolation 3' sont un peu modifiées par rapport au premier mode de réalisation. Les autres pièces du mécanisme sont inchangées.

Selon le même principe que le mouvement décrit en relation avec la figure 2, sur chaque période de 24 heures, de minuit à minuit, pendant le fonctionnement normal de la pièce d'horlogerie ou pendant une mise à l'heure en avant, la bascule de calendrier 16' portée par la bascule d'isolation 11' et guidée à certains moments par la goupille de butée 24 effectue un mouvement aller qui fait sortir ses becs 20', 21' des dentures des étoiles 22, 23 sans toucher aucune dent de ces dentures et donc sans modifier la position angulaire desdites étoiles, puis un mouvement retour qui fait rentrer ses becs 20', 21' dans les dentures des étoiles 22, 23 en faisant avancer d'un pas lesdites étoiles. Les figures 5(a) à 5(h) montrent différentes configurations successives du mécanisme de calendrier pendant ce mouvement.

Selon le même principe que le mouvement décrit en relation avec la figure 3, sur chaque période de 24 heures, de minuit à minuit mais dans le sens inverse, pendant une mise à l'heure en arrière, la bascule de calendrier 16' effectue un mouvement aller qui fait sortir ses becs 20', 21' des dentures des étoiles 22, 23 sans toucher aucune dent de ces dentures et donc sans modifier la position angulaire desdites étoiles, puis un mouvement retour qui fait rentrer ses becs 20', 21' dans les dentures des étoiles 22, 23 sans modifier la position angulaire de ces dernières et donc sans faire apparaître de changement dans l'affichage du calendrier. Les figures 6(a) à 6(g) montrent différentes configurations successives du mécanisme de calendrier pendant ce mouvement.

Le mécanisme de calendrier selon le deuxième mode de réalisation présente l'avantage de comporter moins de pièces que celui selon le premier mode de réalisation. Ce dernier, en revanche, est avantageux en plusieurs points :
- il permet de maîtriser plus facilement l'équilibre entre les ressorts de rappel des bascules ;
- il évite l'utilisation d'un ressort de rappel pour la bascule de calendrier, ressort de rappel dont l'appui sur la bascule de calendrier génère des frottements à cause de la composante de translation que comporte le mouvement de cette bascule ;
- il permet l'utilisation d'une came de calendrier plus petite.

Avec le mécanisme de calendrier tel que décrit ci-dessus, selon le premier ou le second mode de réalisation, une correction du quantième ou du jour indépendante de l'affichage horaire est empêchée lorsque les becs 20, 21 de la bascule de calendrier 16 sont engagés dans la denture des étoiles 22, 23, puisque ces becs 20, 21 bloquent les étoiles 22, 23 en rotation. Pour remédier à ce problème, le mécanisme selon l'invention comporte un dispositif de correction illustré aux figures 7 et 8.

Le dispositif de correction comporte, comme montré à la figure 7, la tige de remontoir 27 de la pièce d'horlogerie qui peut prendre trois positions axiales, à savoir une position de remontage (position poussée), une position de correction du quantième (position intermédiaire) et une position de mise à l'heure (position tirée). Une tirette 28 coopère avec la tige de remontoir 27 pour commander le pignon coulant (non représenté) de manière traditionnelle. Dans la présente invention, la tirette 28 commande également un levier 29 par l'intermédiaire d'une goupille 30 solidaire de la tirette 28 et engagée dans une ouverture oblongue coudée 31 du levier 29. Le levier 29 pivote en un point 32. Une bielle 33 est articulée par l'une de ses extrémités au levier 29 et par son autre extrémité à une première extrémité 34 d'un deuxième levier 35. Le levier 35 pivote autour de l'axe de rotation commun de la roue de calendrier 1 et des cames 2, 3 et présente une deuxième extrémité 36 située de l'autre côté dudit axe par rapport à la première extrémité 34. Lorsque la tige de remontoir 27 est dans la position de remontage ou de mise à l'heure, les leviers 29, 35 et la bielle 33 sont dans leur position montrée en trait plein à la figure 7, où le levier 35 n'agit pas sur la bascule d'isolation 11 qui reste en appui contre la came d'isolation 3. Lorsque la tige de remontoir 27 est dans la position de correction du quantième, les leviers 29, 35 et la bielle 33 sont dans leur position montrée en trait pointillé, où la bascule d'isolation 11 est soulevée et éloignée de la came d'isolation 3 par l'action de la deuxième extrémité 36 du levier 35 sur une goupille 11a portée par la bascule d'isolation 11. Dans cette position, les becs 20, 21 de la bascule de calendrier 16 sont hors de la denture des étoiles 22, 23 et la tige de remontoir 27 peut être tournée pour faire tourner l'étoile de quantième 22 par l'intermédiaire d'un rouage (non représenté). Le fait que les leviers 29, 35 et la bielle 33 aient la même position dans la position de remontage ou de mise à l'heure de la tige de remontoir 27 est rendu possible par la forme coudée de l'ouverture oblongue 31. Dans la position de correction du quantième de la tige de remontoir 27, la goupille 30 se situe au niveau du coude de l'ouverture 31. Entre la position de correction du quantième et la position de remontage, la goupille 30 coopère avec une portion 37 de l'ouverture 31 allant du coude à une première extrémité de l'ouverture. Entre la position de correction du quantième et la position de mise à l'heure, la goupille 30 coopère avec l'autre portion 38 de l'ouverture 31, allant du coude à la deuxième extrémité de l'ouverture.

Une autre partie du dispositif de correction est montrée à la figure 8. Cette partie concerne la correction des jours. Un correcteur des jours 39, se présentant sous la forme d'un levier actionné par un bouton poussoir (non représenté) et pivotant en un point 40, comporte un bec 41 qui déplace d'un pas l'étoile des jours 23 à chaque fois que le correcteur 39 est actionné. Le correcteur 39 est soumis à l'action d'un ressort de rappel (non représenté). Le correcteur porte une goupille 42 qui soulève la bascule d'isolation 11 à chaque actionnement du correcteur 39. Le soulèvement de la bascule d'isolation 11 éloigne la bascule de calendrier 16 des étoiles 22, 23, et en particulier fait sortir le bec 21 de la denture de l'étoile des jours 23 avant que le bec 41 du correcteur 39 ne s'engage dans ladite denture.

Le mécanisme de calendrier selon l'invention peut également comprendre un indicateur des mois. La figure 9 montre un exemple d'un tel indicateur, se présentant sous la forme d'un disque 43 portant les indications des 12 mois. Cet indicateur 43 est solidaire d'un pignon des mois 44 qui est entraîné par un rouage 45 lui-même entraîné par un doigt rétractable 46 porté par l'étoile de quantième 22. Le doigt 46 est placé de telle sorte que le pignon des mois 44 soit entraîné d'un pas au moment du passage de la date du 31 au 1^{er}. Si une correction de l'affichage des mois, par un mécanisme non représenté, est effectuée alors que le doigt 46 est engagé dans une denture du rouage 45, le doigt 46 se rétracte pour empêcher tout blocage du pignon des mois 44. Le mécanisme permettant la correction de l'affichage des mois est par exemple un rouage relié à la tige de remontoir par une bascule de telle sorte que lorsque la tige de remontoir se trouve dans la position axiale de correction du quantième, une rotation de la tige dans un sens déterminé corrige la position angulaire du pignon des mois 44 alors qu'une rotation de la tige dans l'autre sens corrige la position angulaire de l'étoile de quantième 22 par l'intermédiaire de ladite bascule et du rouage de correction du quantième.

La présente invention a été décrite ci-dessus à titre d'exemple uniquement. Il va de soi que des modifications pourraient être faites sans sortir du cadre de la revendication 1. Par exemple, si l'on ne souhaite pas la fonction consistant à ne pas permettre l'actionnement des étoiles 22, 23 pendant une mise à l'heure en arrière, alors on pourra utiliser deux cames solidaires en rotation l'une de l'autre, c'est-à-dire sans plage de rotation relative. Les cames pourraient de plus ne pas être coaxiales.

Dans les revendications qui suivent, le terme « pivot » est à considérer au sens large, comme couvrant non seulement l'axe matériel sur lequel une bascule donnée est montée mais également, plus généralement, l'axe imaginaire autour duquel la bascule pivote. Le terme « mobile » couvre, lui, tout organe rotatif tel que roue, pignon, disque ou étoile.

## Revendications

1. Mécanisme d'entraînement d'un indicateur pour une pièce d'horlogerie, comprenant :
- un mobile (22 ; 23) d'entraînement de l'indicateur,
- une première bascule (16) montée autour d'un premier pivot (17) et comprenant un bec (20 ; 21) destiné à coopérer avec une denture du mobile (22 ; 23) pour déplacer ledit mobile,
- une première came (2) agencée pour faire tourner la première bascule (16) autour du premier pivot (17),
- une deuxième bascule (11) montée autour d'un deuxième pivot (12) et de laquelle est solidaire le premier pivot (17),
- une deuxième came (3) agencée pour faire tourner la deuxième bascule (11) autour du deuxième pivot (12), et
- des moyens élastiques (10, 13) pour maintenir la coopération entre les bascules (16, 11) et les cames (2, 3),
les bascules (16, 11) et les cames (2, 3) étant agencées pour que le bec (20 ; 21) de la première bascule (16) décrive cycliquement une courbe fermée, chaque cycle comprenant un premier mouvement pendant lequel le bec (20 ; 21) sort de la denture du mobile (22 ; 23) sans modifier la position angulaire dudit mobile et un deuxième mouvement pendant lequel le bec (20 ; 21) rentre dans la denture du mobile (22 ; 23) pour déplacer ledit mobile.

2. Mécanisme selon la revendication 1, dans lequel le bec (20 ; 21) est non rétractable.

3. Mécanisme selon la revendication 1 ou 2, dans lequel les bascules (16, 11) et les cames (2, 3) sont agencées pour que le mobile (22 ; 23) se déplace par sauts instantanés.

4. Mécanisme selon l'une quelconque des revendications 1 à 3, dans lequel les première et deuxième cames (2, 3) sont coaxiales.

5. Mécanisme selon l'une quelconque des revendications 1 à 4, comprenant en outre une troisième bascule (8) montée autour d'un troisième pivot (9) et agencée pour que la première bascule (16) soit entraînée par la première came (2) par l'intermédiaire de cette troisième bascule (8).

6. Mécanisme selon l'une quelconque des revendications 1 à 5, comprenant en outre un dispositif (28-36 ; 39-42) pour faire automatiquement sortir le bec (20 ; 21) de la denture du mobile (22 ; 23) avant une correction de la position dudit mobile.

7. Mécanisme selon la revendication 6, dans lequel ledit dispositif (28-36) est actionnable par un déplacement d'une tige de remontoir (27) dans une position axiale prédéterminée.

8. Mécanisme selon la revendication 6 ou 7, dans lequel ledit dispositif (28-36 ; 39-42) comprend des moyens (35, 36 ; 42) pour éloigner la deuxième bascule (11) de la deuxième came (3), cet éloignement causant un déplacement de la première bascule (16) faisant sortir le bec (20 ; 21) de la denture du mobile (22 ; 23).

9. Mécanisme de calendrier pour pièce d'horlogerie comprenant un mécanisme selon l'une quelconque des revendications 1 à 8.

10. Pièce d'horlogerie comprenant un mécanisme selon l'une quelconque des revendications 1 à 9.

## Patentansprüche

1. Antriebsmechanismus eines Anzeigers für eine Uhr, umfassend:
- ein Drehteil (22; 23) für den Antrieb des Anzeigers,
- eine erste Wippe (16), die um einen ersten Zapfen (17) gelagert ist und einen Schnabel (20; 21) umfasst, der dazu bestimmt ist, mit einer Zahnung des Drehteils (22; 23) zusammenzuwirken, um das Drehteil zu verlagern,
- eine erste Kurvenscheibe (2), die gestaltet ist, um die erste Wippe (16) um den ersten Zapfen (17) zum Drehen zu bringen,
- eine zweite Wippe (11), die um einen zweiten Zapfen (12) gelagert ist und mit der der erste Zapfen (17) fest verbunden ist,
- eine zweite Kurvenscheibe (3), die gestaltet ist, um die zweite Wippe (11) um den zweiten Zapfen (12) zum Drehen zu bringen, und
- elastische Mittel (10, 13), um das Zusammenwirken zwischen den Wippen (16, 11) und den Kurvenscheiben (2, 3) aufrecht zu erhalten,
wobei die Wippen (16, 11) und die Kurvenscheiben (2, 3) gestaltet sind, damit der Schnabel (20; 21) der ersten Wippe (16) zyklisch eine geschlossene Kurve beschreibt, wobei jeder Zyklus eine erste Bewegung, während der der Schnabel (20; 21) die Zahnung des Drehteils (22; 23) verlässt, ohne die Winkelposition des Drehteils zu ändern, und eine zweite Bewegung umfasst, während der der Schnabel (20; 21) in die Zahnung des Drehteils (22; 23) einrückt, um das Drehteil zu verlagern.

2. Mechanismus nach Anspruch 1, wobei der Schnabel (20; 21) nicht einziehbar ist.

3. Mechanismus nach Anspruch 1 oder 2, wobei die Wippen (16, 11) und die Kurvenscheiben (2, 3) gestaltet sind, damit das Drehteil (22; 23) sich durch augenblickliche Sprünge verlagert.

4. Mechanismus nach einem der Ansprüche 1 bis 3, wobei die erste und die zweite Kurvenscheibe (2, 3) koaxial sind.

5. Mechanismus nach einem der Ansprüche 1 bis 4, der ferner eine dritte Wippe (8) umfasst, die um einen dritten Zapfen (9) gelagert ist und gestaltet ist, damit die erste Wippe (16) durch die erste Kurvenscheibe (2) über diese dritte Wippe (8) angetrieben wird.

6. Mechanismus nach einem der Ansprüche 1 bis 5, der ferner eine Vorrichtung (28 bis 36; 39 bis 42) umfasst, um den Schnabel (20; 21) vor einer Korrektur der Position des Drehteils automatisch aus der Zahnung des Drehteils (22; 23) ausrücken zu lassen.

7. Mechanismus nach Anspruch 6, wobei die Vorrichtung (28 bis 36) durch eine Verlagerung einer Aufzugswelle (27) in eine vorbestimmte axiale Position betätigbar ist.

8. Mechanismus nach Anspruch 6 oder 7, wobei die Vorrichtung (28 bis 36; 39 bis 42) Mittel (35, 36; 42) zum Entfernen der zweiten Wippe (11) von der zweiten Kurvenscheibe (3) umfasst, wobei diese Entfernung eine Verlagerung der ersten Wippe (16) bewirkt, die den Schnabel (20; 21) aus der Verzahnung des Drehteils (22; 23) ausrücken lässt.

9. Kalendermechanismus für Uhr, der einen Mechanismus nach einem der Ansprüche 1 bis 8 umfasst.

10. Uhr, die einen Mechanismus nach einem der Ansprüche 1 bis 9 umfasst.

## Claims

1. Mechanism for driving an indicator for a timepiece, comprising:
- a mobile (22; 23) for driving the indicator,
- a first lever (16) mounted about a first pivot (17) and comprising a beak (20; 21) intended to cooperate with teeth on the mobile (22; 23) in order to displace said mobile,
- a first cam (2) arranged to cause the first lever (16) to turn about the first pivot (17),
- a second lever (11) mounted about a second pivot (12) and relative to which the first pivot (17) is fixed,
- a second cam (3) arranged to cause the second lever (11) to turn about the second pivot (12), and
- elastic means (10, 13) to maintain the cooperation between the levers (16, 11) and the cams (2, 3),
the levers (16, 11) and the cams (2, 3) being arranged so that the beak (20; 21) of the first lever (16) cyclically describes a closed curve, each cycle comprising a first movement during which the beak (20; 21) exits the teeth of the mobile (22; 23) without modifying the angular position of said mobile and a second movement during which the beak (20; 21) reenters the teeth of the mobile (22; 23) in order to displace said mobile.

2. Mechanism as claimed in claim 1, wherein the beak (20; 21) is non-retractable.

3. Mechanism as claimed in claim 1 or 2, wherein the levers (16, 11) and the cams (2, 3) are arranged so that the mobile (22; 23) is displaced by instantaneous jumps.

4. Mechanism as claimed in any one of claims 1 to 3, wherein the first and second cams (2, 3) are coaxial.

5. Mechanism as claimed in any one of claims 1 to 4, further comprising a third lever (8) mounted about a third pivot (9) and arranged so that the first lever (16) is driven by the first cam (2) via this third lever (8).

6. Mechanism as claimed in any one of claims 1 to 5, further comprising a device (28-36; 39-42) to cause the beak (20; 21) to exit the teeth of the mobile (22; 23) automatically before a correction of the position of said mobile.

7. Mechanism as claimed in claim 6, wherein said device (28-36) can be actuated by a displacement of a winding stem (27) into a predetermined axial position.

8. Mechanism as claimed in claim 6 or 7, wherein said device (28-36; 39-42) comprises means (35, 36; 42) to move the second lever (11) away from the second cam (3), this distancing movement causing a displacement of the first lever (16) causing the beak (20; 21) to exit the teeth of the mobile (22; 23).

9. Calendar mechanism for a timepiece comprising a mechanism as claimed in any one of claims 1 to 8.

10. Timepiece comprising a mechanism as claimed in any one of claims 1 to 9.
